# EUROPÄISCHE PATENTSCHRIFT

(11) **EP 1 017 546 B1**
(45) Veröffentlichungstag und Bekanntmachung des Hinweises auf die Patenterteilung: **02.04.2003**
(21) Anmeldenummer: 99936164.5
(22) Anmeldetag: 19.07.1999
(51) Int. Cl.: B26B 19/04

(54) **TROCKENRASIERAPPARAT**
ELECTRIC DRY RAZOR
RASOIR ELECTRIQUE

(30) Priorität: 24.07.1998 AT 50598 U
(43) Veröffentlichungstag der Anmeldung: 12.07.2000
(73) Patentinhaber: PAYER ELEKTROPRODUKTE GESELLSCHAFT mbH, 8151 St. Bartholomä (AT)
(72) Erfinder: OSWALD, Mathias, A-8402 Werndorf (AT); PIRMAYER, Otto, A-8402 Werndorf (AT)
(74) Vertreter: Haffner, Thomas M., Dr.
(86) Internationale Anmeldenummer: AT9900180
(87) Internationale Veröffentlichungsnummer: WO00006348

(56) Entgegenhaltungen:
- EP-A- 0 721 824
- GB-A- 2 266 070
- US-A- 3 797 109
- US-A- 3 911 573

## Beschreibung

Die Erfindung bezieht sich auf einen Trockenrasierapparat mit wenigstens einem in einem schwenkbaren, an seinen Seiten geschlossenen Kopfrahmen angeordneten Scherblatt, mit welchem in Längsrichtung der Scherblätter oszillierende Messer zusammenwirken, wobei der Scherkopf lösbar mit dem den Antrieb aufweisenden Basisteil verbunden ist.

Trockenrasierapparate sind in unterschiedlicher Bauform bekannt. Neben Trockenrasierapparaten mit rotierenden Messern, bei welchen die relativ kleinen Durchmesser aufweisenden Scherblätter in einem Kopfrahmen federnd angeordnet sind, sind vor allen Dingen Trockenrasierapparate bekannt, bei welchen in einem Basisteil ein Antriebsmotor angeordnet ist, welcher mit einem oder mehreren Klingenblöcken bzw. Lamellenträgern gekoppelt ist, wobei die Lamellen bzw. Klingen der Klingenblöcke bzw. Lamellenträger zu oszillierender Bewegung angetrieben sind. Die Oszillationsrichtung derartiger Klingenblöcke erstreckt sich hiebei in Richtung der Achse der Hüllkurve der Lamellen, wobei diese Lamellen bzw. Klingen mit Scherblättern zusammen wirken, welche selbst wiederum gewölbt ausgebildet sein können. Die Krümmung der Scherblätter folgt hierbei der Hüllkurve bzw. der Hüllfläche der Lamellen bzw. Messerkanten, wobei die Länge eines derartigen Scherblattes in Achsrichtung der Krümmung der Hüllfläche gemessen ist. Es können eine Mehrzahl derartiger Klingenblöcke parallel zueinander zu gleichsinniger oder gegensinniger oszillierender Bewegung angetrieben sein, wobei das Scherblatt eine entsprechende Mehrzahl von gekrümmten Flächen, welche mit den Hüllflächen der Lamellen zusammenwirken, aufweist. Das Scherblatt ist in aller Regel in einem Kopfrahmen angeordnet und kann gemeinsam mit dem Kopfrahmen für die Reinigung abgenommen werden. Zu diesem Zweck wird der Kopfrahmen vom Basisteil gelöst, wobei in aller Regel zumindest das Scherblatt gemeinsam mit dem Kopfrahmen vom Basisteil getrennt wird. In der Folge können die oszillierenden Messer der Klingenblöcke und das Scherblatt gesondert gereinigt werden, worauf durch einfaches Zusammenstecken der Betriebszustand wieder hergestellt werden kann. Neben derartigen Ausbildungen sind auch Ausbildungen bekannt, bei welchen auch die Klingenblöcke im Kopfrahmen gelagert sind und gemeinsam mit dem Kopfrahmen abgenommen werden. Bei derartigen Ausbildungen gestaltet sich die Reinigung etwas aufwendiger.

Ein Trockenradierapparat nach dem Oberbegriff von Anspruch 1 ist bekannt aus dem Dokument GB-A-2 266 070.

Die bekannten Ausbildungen bzw. Anordnungen von Scherblättern und Klingenblöcken erlaubt ein gewisses Maß an elastischer Nachgiebigkeit. Sowohl das relativ dünnwandige Scherblatt, welches elastisch verformbar ist, als auch der Klingenblock, welcher federnd mit dem Antrieb verbunden ist, können bei Druckbeanspruchung ausweichen, wobei diese Ausweichbewegung der besseren Anpassung an die zu rasierende Haut dient. Derartige Ausweichbewegungen sind allerdings durch die Begrenzungskanten des Kopfrahmens begrenzt. Um eine bessere Anpassung an die Kontur der Haut zu ermöglichen, ist es bekannt, den Kopfrahmen mitsamt dem Scherblatt und den oszillierenden Messern, schwenkbar mit den Basisteil zu verbinden, wobei bei den bekannten Ausbildungen eine Schwenkachse vorgesehen ist, welche im wesentlichen parallel zur Achse der Hüllfläche der Lamellen bzw. zur Achse der Krümmung des Scherblattes verläuft. Eine derartige Schwenkbarkeit dient hiebei in erster Linie bei mehreren parallel zueinander oszillierend angetriebenen Klingenblöcken dazu, daß eine Mehrzahl derartiger Klingenblöcke und Scherblättern gleichzeitig in eine Arbeitsposition gelangt. Je nach Länge der Scherblätter ergibt sich jedoch aufgrund der unterschiedlichen Kontur der Haut über die Länge des Scherblattes ein unterschiedliches Anpressverhalten, welchem der Benützer eines derartigen Trockenrasierapparates immer durch geeignetes Orientieren des Basisteiles und damit der Scherblätter kompensieren muß. Im Extremfall ist nur ein Teil der Länge der Scherblätter in einem wirksamen Eingriff mit der zu rasierenden Haut, sodaß die Zeit, welche für eine glatte Rasur benötigt wird, wesentlich größer wird, da entsprechend mehrmalige Korrekturen erforderlich sind.

Die Erfindung zielt nun darauf ab, den Anpressdruck von Scherblättern und oszillierenden Messern an unterschiedliche Konturen der Haut ohne häufige Korrektur der Winkelstellung des Basisteiles relativ zur Haut zu vergleichmäßigen und eine Ausbildung zu schaffen, mit welcher ohne erhöhte Aufmerksamkeit des Verwenders des Rasierapparates eine optimale Anpassung des Schneidkopfes an die Kontur der Haut ermöglicht wird, ohne daß dadurch der Reinigungsaufwand erhöht wird. Zur Lösung dieser Aufgabe besteht die erfindungsgemäße Ausbildung im wesentlichen darin, daß der Kopfrahmen zweiteilig ausgebildet ist, wobei der das oder die Scherblatt(er) tragende äußere Kopfteil um eine sich quer zur Oszillationsrichtung der Messer erstreckende, etwa mittige Schwenkachse mit dem am Basisteil lösbar festgelegten Teil des Kopfrahmens verbunden ist. Dadurch, das der an seinen Seiten geschlossene Kopfrahmen zweiteilig ausgebildet ist und der jeweils äußere Teil des Kopfrahmens schwenkbar an dem am Basisteil des Rasierapparates lösbar festgelegten ersten Teil des Kopfrahmens angelenkt ist, wird eine geschlossene Ausbildung geschafft, welche als Einheit vom Basisteil abnehmbar ist und leicht gereinigt werden kann. Gleichzeitig wird durch die Verschwenkbarkeit des äußeren Teiles des Kopfrahmens sicher gestellt, daß eine entsprechend große Verschwenkbarkeit möglich ist, ohne daß die Haut mit den Rändern des Kopfrahmens kollidiert und auf diese Weise die Verschwenkung des Scherblatters und der Lamellen behindert. Durch Abnahme des gesamten zweiteiligen Kopfrahmens kann somit zumindest das Scherblatt vom Basisteil und vom Lamellenblock getrennt werden, sodaß eine einfache Reinigung ermöglicht wird. Bei der Verschwenkung des äußeren Kopfteiles werden immer gleichzeitig auch die Außenkanten des äußeren Kopfteiles mitverschwenkt, sodaß die Verschwenkung durch den Kopfrahmen in keiner Weise beeinträchtigt wird und ein entsprechend großer Schwenkwinkel zur Verfügung steht.

Die Abdichtung der beiden Teile des Kopfrahmens relativ zueinander kann in konventioneller Weise und besonders einfach erfolgen, wobei bevorzugt die Ausbildung so getroffen ist, daß der schwenkbare äußere Kopfteil über Dichtflächen oder Dichtmanschetten mit dem am Basisteil lösbar festgelegten Kopfteil verbunden ist. Während eine Verschwenkbarkeit des Scherblattes im Kopfrahmen, je nach Schwenkstellung, immer mehr oder minder große Durchtrittsöffnungen für geschnittene Barthaare und damit ein hohes Maß an Verschmutzungsgefahr mit sich trägt, führt die geschlossene Ausbildung mit dem schwenkbaren äußeren Kopfteil, welcher über Dichtflächen oder Dichtmanschetten mit den am Basisteil lösbar festgelegten Kopfteil verbunden ist, zu einer sicheren Aufnahme der geschnittenen Barthaare im Inneren des Kopfrahmens, sodaß diese nach Abnahme des gesamten Kopfrahmens leicht entfernt und die Scherblätter und die Messer leicht gereinigt werden können.

Mit Vorteil ist die Ausbildung erfindungsgemäß so getroffen, daß die Schwenkachse eines die Messer tragenden Blockes und die Schwenkachse des äußeren Kopfteiles in einer Längsmittelebene des Basisteiles liegen. Bei einer derartigen Anordnung der Schwenkachse und insbesondere bei einer Anordnung, bei welcher die Schwenkachse eines die Messer tragenden Blockes und die Schwenkachse des äußeren Kopfteiles miteinander fluchten, wird die federnde Verbindung zwischen dem Messerblock und dem Antrieb im wesentlichen genauso beansprucht, wie bei konventionellen Ausführungen, wobei zusätzliche Kräfte vermieden werden.

Die relativ große Schwenkbarkeit des äußeren Kopfteiles relativ zu dem am Basisteil lösbar festgelegten Kopfteiles kann in einfacher Weise begrenzt werden, wobei mit Vorzug die Ausbildung so getroffen ist, daß die Schwenkbarkeit des schwenkbaren äußeren Kopfteiles über Anschläge an dem am Basisteil lösbar festgelegten Kopfteil begrenzt ist.

Die Rückstellung des schwenkbaren äußeren Teiles des Kopfrahmens in eine zur Oberkante des Basisteiles im wesentlichen parallele Position kann durch zwischengeschaltete Federn erfolgen. In besonders einfacher Weise kann die Ausbildung hiebei so getroffen sein, daß die Dichtmanschette als Feder ausgebildet ist.

Die Erfindung wird nachfolgend anhand von in der Zeichnung schematisch dargestellten Ausführungsbeispielen näher erläutert. In dieser zeigen Fig.1 eine Vorderansicht einer ersten Ausführungsform des erfindungsgemäßen Trockenrasierapparates mit einem schwenkbaren Kopfteil, Fig.2 den Trockenrasierapparat gemäß Fig.1 mit einem schwenkbaren Kopfteil in einer ersten Schwenklage, Fig.3 den Trockenrasierapparat gemäß Fig.1 teilweise im Schnitt, Fig.4 den Trockenrasierapparat gemäß Fig.2 teilweise im Schnitt, Fig.5 eine Vorderansicht einer zweiten Ausführungsform des erfindungsgemäßen Trockenrasierapparates mit schwenkbarem Kopfteil, Fig.6 den Trockenrasierapparat gemäß Fig.5 mit einen schwenkbaren Kopfteil in einer Schwenklage, Fig.7 den Trockenrasierapparat gemäß Fig.5 teilweise im Schnitt und Fig.8 den Trockenrasierapparat gemäß Fig.6 teilweise im Schnitt.

In Fig.1 ist ein Trockenrasierapparat 1 dargestellt, welcher einen Basisteil 2 sowie einen Kopfrahmen 3 aufweist. Der zweiteilig ausgebildete Kopfrahmen 3 besteht aus einem äußeren Kopfteil 4, in welchem die Scherblätter 5 angeordnet sind, sowie aus einem Kopfteil 6, welcher am Basisteil 2 lösbar festgelegt ist. Dabei wirken die im äußeren Kopfteil angeordneten Scherblätter 5 mit nicht näher dargestellten Klingen bzw. Lamellen zusammen, wobei die Klingen bzw. Lamellen in Richtung des Doppelpfeiles 7 oszillieren. Der äußere Kopfteil 4 ist mit dem am Basisteil 2 lösbar festgelegten Kopfteil 6 um eine sich quer zur Oszillationsrichtung 7 der Klingen bzw. Lamellen erstreckende Schwenkachse 8 schwenkbar verbunden. Es wird somit eine Verschwenkbarkeit des die Scherblätter 5 aufweisenden äußeren Kopfteiles 4 in Richtung des Doppelpfeiles 9 sichergestellt, womit eine optimale Anpassung des die Scherblätter 5 aufweisenden äußeren Kopfteiles 4 an die Kontur der Haut ermöglicht wird. Am äußeren Kopfteil 4 sind dabei Dichtflächen 10 vorgesehen, welche mit dem am Basisteil 2 lösbar festgelegten Kopfteil 6 zusammenwirken, sodaß eine sichere Aufnahme der geschnittenen Barthaare im Inneren des Kopfrahmens ohne Verschmutzungsgefahr des Schneidkopfes gewährleistet ist.

Fig.2 zeigt den in Fig.1 dargestellten Trockenrasierapparat 1, bei welchem der äußere Kopfteil 4, in welchem die Scherblätter 5 angeordnet sind, um die Schwenkachse 8 in eine Schwenklage verschwenkt wurde. Die mit dem Kopfteil 6 zusammenwirkenden Dichtflächen 10 gewährleisten dabei auch in der Verschwenklage eine sichere Abdichtung des Kopfrahmens 3.

In Fig.3 ist der in Fig.1 dargestellte Trockenrasierapparat teilweise im Schnitt dargestellt. Die Bezugszeichen wurden dabei für gleiche Teile beibehalten. Der mit einem Motor 12 zusammenwirkende Antrieb 11 ist dabei im Basisteil 2 angeordnet und versetzt die Lamellenträger 13 in Richtung des Doppelpfeiles 7 in oszillierende Bewegung. Die Hüllkurve der Klingen bzw. Lamellen ist dabei durch die strichpunktierte Linie 14 angedeutet. Die Schwenkachse 15 des Lamellenträgers 13 liegt dabei, ebenso wie die Schwenkachse 8 des äußeren Kopfteiles in der durch die strichpunktierte Linie 16 angedeutete Längsmittelebene des Basisteiles 2. Für die Rückstellung des um die Schwenkachse 8 schwenkbaren äußeren Kopfteiles 4 des Kopfrahmens 3 in eine zur Oberkante des Basisteiles 2 im wesentlichen parallele Position, sind Federn 17 vorgesehen, welche zwischen dem äußeren Kopfteil 4 und dem Kopfteil 6 abgestützt sind. Um die Schwenkbarkeit des äußeren Kopfteiles 4 relativ zu dem mit dem Basisteil 2 lösbar verbundenen Kopfteil 6 zu begrenzen, sind am äußeren Kopfteil 4 Anschläge 18 vorgesehen.

Fig.4 zeigt den Trockenrasierapparat gemäß Fig.2 teilweise im Schnitt, wobei der schwenkbare Kopfteil 4 um die Schwenkachse 8 bis zum Anschlag 18 verschwenkt wurde. Es wird dabei deutlich, daß selbst bei großen Verschwenkwinkel α des Kopfteiles 4 die Begrenzungskanten des äußeren Kopfteiles 4 im wesentlichen nicht über die Scherblätter 5 hervorragen, womit eine optimale Anpassung der Scherblätter an die Kontur der Haut gegeben ist.

In Fig.5 ist eine zu Fig.1 abgewandelte Ausbildung eines Trockenrasierapparates dargestellt, wobei wiederum für gleiche Teile gleiche Bezugszeichen beibehalten wurden. Zur Abdichtung des Kopfrahmens 3 sind bei dieser Ausbildung zwischen dem äußeren Kopfteil 4, in welchem die Scherblätter 5 angeordnet sind, und dem Kopfteil 6, welcher an dem Basisteil 2 lösbar festgelegt ist, Dichtmanschetten 19 vorgesehen.

Fig.6 zeigt die Ausbildung nach Fig.5, wobei analog zur Fig.2 der äußere Kopfteil 4 um die Schwenkachse 8 verschwenkt dargestellt ist.

Fig.7 zeigt einen teilweisen Schnitt durch die Ausbildung nach Fig.5, wobei die Verschwenkbarkeit des äußeren Kopfteiles 4 um die Schwenkachse 8 durch am äußeren Kopfteil 4 angeordnete Anschläge 20 begrenzt ist.

Fig.8 zeigt die Ausbildung eines Trockenrasierapparates gemäß Fig.5, wobei der Kopfteil 4 um die Schwenkachse 8 in eine Schwenklage verschwenkt wurde.

## Patentansprüche

1. Trockenrasierapparat (1) mit wenigstens einem in einem schwenkbaren, an seinen Seiten geschlossenen Kopfrahmen (3) angeordneten Scherblatt (5), mit welchem in Längsrichtung des Scherblattes oder der Scherblätter (5) oszillierende Messer zusammenwirken, wobei der Kopfrahmen (3) lösbar mit einem den Antrieb aufweisenden Basisteil (2) verbunden ist, **dadurch gekennzeichnet, daß** der Kopfrahmen (3) zweiteilig ausgebildet ist, mit einem äußeren Kopfteil (4), der das Scherblatt oder die Scherblätter (5) trägt, und einem Teil (6), der am Basisteil (2) lösbar festgelegt ist, wobei der (5) tragende äußere Kopfteil (4) um eine sich quer zur Oszillationsrichtung (7) der Messer erstreckende, etwa mittige Schwenkachse (8) schrenkbar mit dem am Basisteil (2) lösbar festgelegten Teil (6) des Kopfrahmens (3) verbunden ist.

2. Trockenrasierapparat nach Anspruch 1, **dadurch gekennzeichnet, daß** der schwenkbare äußere Kopfteil (4) über Dichtflächen oder Dichtmanschetten (10) mit dem am Basisteil (2) lösbar festgelegten Kopfteil (6) verbunden ist.

3. Trockenrasierapparat nach einem der Ansprüche 1 oder 2, **dadurch gekennzeichnet, daß** eine Schwenkachse (15) eines die Messer tragenden Blockes (13) und die Schwenkachse (8) des äußeren Kopfteiles (4) in einer Längsmittelebene (6) des Basisteiles (2) liegen.

4. Trockenrasierapparat nach Anspruch 1, 2 oder 3, **dadurch gekennzeichnet, daß** die Schwenkachse (15) eines die Messer tragenden Blockes (13) und die Schwenkachse (8) des äußeren Kopfteiles (4) miteinander fluchten.

5. Trockenrasierapparat nach einem der Ansprüche 1 bis 4, **dadurch gekennzeichnet, daß** die Schwenkbarkeit des schwenkbaren äußeren Kopfteiles (4) über Anschläge (18) an dem am Basisteil (2) lösbar festgelegten Kopfteil (6) begrenzt ist.

6. Trockenrasierapparat nach einem der Ansprüche 1 bis 5, **dadurch gekennzeichnet, daß** die Dichtmanschette (10) als Feder ausgebildet ist.

## Revendications

1. Rasoir à sec (1) comportant au moins une lame de cisaillement (5) disposée dans un cadre de tête (3) pouvant pivoter, fermé de tous côtés, lame de cisaillement avec laquelle des lames oscillantes coopèrent dans la direction longitudinale de la lame de cisaillement ou des lames de cisaillement (5), le cadre de tête (3) étant relié de façon désolidarisable à une partie de base (2) présentant le dispositif d'entraînement, **caractérisé en ce que** le cadre de tête (3) est réalisé en deux parties, avec une partie tête extérieure (14) portant la ou les lames de cisaillement (5) et une partie (6), fixée de façon désolidarisable sur la partie de base (2), la partie tête extérieure (4) portant la ou les lames de cisaillement (5) étant reliée à la partie (6), fixée de façon désolidarisable sur la partie de base (2), du cadre de tête (3), de façon à pouvoir pivoter autour d'un axe de pivotement (8) à peu près central, s'étendant transversalement par rapport à la direction d'oscillation (7) des lames.

2. Rasoir à sec selon la revendication 1, **caractérisé en ce que** la partie tête extérieure (4) pivotante est reliée à la partie tête (6), fixée de façon désolidarisable sur la partie de base (2), par l'intermédiaire de surfaces d'étanchéité, ou bien de manchettes d'étanchéité (10).

3. Rasoir à sec selon l'une des revendications 1 ou 2, **caractérisé en ce qu'**un axe de pivotement (15) d'un bloc (13) portant les lames et l'axe de pivotement (8) de la partie tête extérieure (4) sont situés dans un plan médian longitudinal (6) de la partie de base (2).

4. Rasoir à sec selon la revendication 1, 2 ou 3, **caractérisé en ce que** l'axe de pivotement (15) d'un bloc (13) portant les lames et l'axe de pivotement (8) de la partie tête extérieure (4) sont alignés ensemble.

5. Rasoir à sec selon l'une des revendications 1 à 4, **caractérisé en ce que** la capacité de pivotement de la partie tête extérieure (4) pivotante est limitée par des butées (18) placées sur la partie tête (6) fixée de façon désolidarisable sur la partie de base (2).

6. Rasoir à sec selon l'une des revendications 1 à 5, **caractérisé en ce que** la manchette d'étanchéité (10) est réalisée sous la forme de ressort.

## Claims

1. A dry shaver (1) including at least one shearing blade (5) which is arranged in a pivotable head frame (3) closed on its sides and cooperates with knives oscillating in the longitudinal direction of the shearing blade(s), said head frame (3) being detachably connected with a base part (2) including the drive, **characterized in that** the head frame (3) is designed in two parts comprising an external head part (4) carrying the shearing blade(s) (5) and a part (6) detachably fixed to the base part (2), wherein the external head part (4) is connected with the head frame part (6) detachably fixed to the base part (2), in a manner so as to be pivotable about an approximately central pivot axis (8) extending transverse to the oscillation direction (7) of the knives.

2. A dry shaver according to claim 1, **characterized in that** the pivotable external head part (4) is connected via sealing surfaces or sealing collars (10) with the head part (6) detachably fixed to the base part (2).

3. A dry shaver according to any one of claims 1 or 2, **characterized in that** a pivot axis (15) of a block (13) carrying the knives and the pivot axis (8) of the external head part (4) are located in a longitudinal central plane (6) of the base part (2).

4. A dry shaver according to claim 1, 2 or 3, **characterized in that** the pivot axis (15) of a block (13) carrying the knives and the pivot axis (8) of the external head part (4) register with each other.

5. A dry shaver according to any one of claims 1 to 4, **characterized in that** the pivotability of the pivotable external head part (4) relative to the head part (6) detachably fixed to the base part (2) is delimited by stops (18).

6. A dry shaver according to any one of claims 1 to 5, **characterized in that** the sealing collar (10) is designed as a spring.
